# EUROPÄISCHE PATENTANMELDUNG

(11) **EP 4 786 680 A1**
(43) Veröffentlichungstag der Anmeldung: **05.08.2026**
(21) Anmeldenummer: 25155506.6
(22) Anmeldetag: 03.02.2025
(51) Int. Cl.: E01C 19/48

(54) **BAUMASCHINE MIT KLAPPBAREM MATERIALABWEISER FÜR EINEN MATERIALBUNKER**

(71) Anmelder: Joseph Vögele AG, 67067 Ludwigshafen (DE)
(72) Erfinder: SCHMIDT, Thomas, 68723 Plankstadt (DE)
(74) Vertreter: Grünecker Patent- und Rechtsanwälte PartG mbB

(57) **Zusammenfassung**

**Es wird eine** Baumaschine (100), die ein Straßenfertiger oder ein Beschickungsfahrzeug für einen Straßenfertiger ist, bereitgestellt wobei die Baumaschine (100) ein XYZ-Koordinatensystem definiert, in dem eine Längsrichtung der Baumaschine (100) eine X-Richtung, eine Breitenrichtung der Baumaschine (100) eine Y-Richtung und eine Höhenrichtung der Baumaschine (100) eine Z-Richtung ist, und einen Materialbunker (10) zur Aufnahme von Schüttgut umfasst, wobei der Materialbunker (10) aufweist: ein proximales Ende (10a) und ein distales Ende (10b); einen Materialabweiser (20), der an dem distalen Ende (10b) des Materialbunkers (10) derart ausgebildet ist, dass er zwischen einer geschlossenen Position und einer offenen Position klappbar ist; und ein Vorspannelement (30), das den Materialabweiser (20) mit einer in Richtung auf die geschlossene Position gerichteten Vorspannkraft beaufschlagt.

## Beschreibung

### Technisches Gebiet

Die vorliegende Erfindung betrifft einen Materialabweiser für einen Materialbunker.

### Stand der Technik

Baumaschinen, insbesondere Straßenbaumaschinen wie ein Straßenfertiger, weisen in der Regel einen Bedienstand und einen Materialbunker auf. Solche Baumaschinen mit Materialbunkern zur Aufnahme von Schüttgut sind aus der Praxis bekannt. Im Straßenbau werden z. B. häufig Straßenfertiger und Beschickungsfahrzeuge eingesetzt, die an der Frontseite einen Materialbunker zur Aufnahme von Asphalt aufweisen. Derartige Materialbunker können auch ein Förderband, auch Kratzerband genannt, aufweisen, das parallel zur Fahrtrichtung des Straßenfertigers durch die Mitte des Materialbunkers verläuft. So entstehen zwei Teilbunker. Diese sind häufig um eine in Längsrichtung der Baumaschine verlaufende Achse schwenkbar, so dass in dem jeweiligen Teilbunker befindlicher Asphalt auf das Kratzerband gekippt werden kann.

### Problemstellung

Herkömmlich gibt es im vorderen Bereich des Materialbunkers starre oder elastische Elemente z.B. Gummiplatten, um den Materialverlust nach vorne vor den Straßenfertiger zu reduzieren. Das Beschickungsfahrzeug fährt rückwärts an den Straßenfertiger heran, um das Einbaumaterial in den Materialbunker abzukippen. Dabei befindet sich die Mulde des LKWs in der Horizontalen, bzw. ist nicht gekippt. Während des Beschickungsvorgangs wird die Mulde bis zur völligen Entleerung des LKWs gekippt, wodurch sich die Hinterkante der Mulde nach unten bewegt. Ist der LKW vollständig entleert, fährt der LKW mit gekippter Mulde vom Straßenfertiger weg. Durch den geringeren Abstand der Mulde zum elastischen Element, darf der Materialabweiser nur eine begrenzte Höhe aufweisen, um eine Beschädigung beim Wegfahren des LKWs durch die gekippte Mulde zu vermeiden. Da es Beschickungsfahrzeuge in unterschiedlichen Ausführungen bzw. Geometrien gibt, müssen Materialabweiser entsprechend den ungünstigsten Geometrien der Beschickungsfahrzeuge ausgeführt sein.

Somit ist es eine Aufgabe der vorliegenden Erfindung, einen Materialbunker mit einem Materialabweiser bereitzustellen, der den Materialverlust am Materialbunker weitgehend verhindern kann und dabei nicht beschädigt wird.

Diese Aufgabe wird durch eine Baumaschine, die ein Straßenfertiger oder ein Beschickungsfahrzeug für einen Straßenfertiger ist, mit den Merkmalen des Anspruchs 1 gelöst. Vorteilhafte Weiterbildungen der Erfindung sind in den Unteransprüchen angegeben.

### Problemlösung

Die erfindungsgemäße Baumaschine ist ein Straßenfertiger oder ein Beschickungsfahrzeug für einen Straßenfertiger, wobei die Baumaschine ein XYZ-Koordinatensystem definiert, in dem eine Längsrichtung der Baumaschine eine X-Richtung, eine Breitenrichtung der Baumaschine eine Y-Richtung und eine Höhenrichtung der Baumaschine eine Z-Richtung ist, und umfasst einen Materialbunker zur Aufnahme von Schüttgut, wobei der Materialbunker aufweist: ein proximales Ende und ein distales Ende; einen Materialabweiser, der an dem distalen Ende des Materialbunkers derart ausgebildet ist, dass er zwischen einer geschlossenen Position und einer offenen Position klappbar ist; und ein Vorspannelement, das den Materialabweiser mit einer in Richtung auf die geschlossene Position gerichteten Vorspannkraft beaufschlagt.

Gemäß der Ausführungsform kann der Materialabweiser durch das Vorspannelement mit einer Vorspannkraft beaufschlagt werden, die den Materialabweiser in geschlossener Position hält, und so den Materialverlust nach vorne verhindert. Beim Herausfahren des LKWs aus dem Materialbunker kann der Materialabweiser nach vorne, gegen die Vorspannkraft ausweichen und wird somit nicht von der Mulde beschädigt. Dabei klappt der Materialabweiser nur so weit, dass der Materialverlust so gering wie möglich gehalten wird, und er sich an die jeweilige LKW-/Muldengeometrie anpasst.

Gemäß einer Ausführungsform kann das Vorspannelement ein Federelement sein, das den Materialabweiser in einer geschlossenen bzw. hochgeklappten Position vorgespannt hält. Das Federelement kann z.B. eine Gasfeder, eine Torsionsfeder und dergleichen sein.

Gemäß einem weiteren Aspekt, kann anstelle eines Federelements auch eine aktive hydraulische oder elektrische Verstellung, wie beispielsweise ein Hydraulikzylinder, verwendet werden, um den Materialabweiser zu bewegen. Um Kollisionen zu vermeiden, muss die Position des Beschickungsfahrzeugs in Relation zum Straßenfertiger erfasst werden. Während des Beschickungsvorgangs wird der LKW mithilfe der Abdruckrollen bzw. -balken durch den Straßenfertiger geschoben. Ein Sensor an dem Abdruckbalken erfasst, ob der LKW am Straßenfertiger angedockt ist. Wenn der LKW nicht am Straßenfertiger angedockt ist, sind der oder die Materialabweiser nach unten geklappt (geöffnet). Sobald der LKW andockt, wird dies durch den Sensor registriert, und der Materialabweiser werden nach oben geklappt (geschlossen), um Materialverlust zu verhindern. Wenn der LKW vom Straßenfertiger wegfährt und die Reifen des LKWs nicht mehr an dem Abdruckbalken anliegen, klappt der oder klappen die Materialabweiser wieder nach unten, um Beschädigungen am LKW beim Herausfahren zu vermeiden.

Gemäß einer Ausführungsform kann der Materialbunker ein Dreiecksblech aufweisen, das am distalen Ende des Materialbunkers vorgesehen ist, und der Materialabweiser kann an dem Dreiecksblech befestigt sein. Das Vorspannelement kann an einer Bodenfläche des Dreieckblechs ausgebildet sein, insbesondere an einer Unterseite davon. Das Dreiecksblech kann über ein oder mehr Scharniere an dem Materialbunker befestigt sein. Das oder die Scharniere können mittel Schrauben an dem Dreiecksblech befestigt sein.

Gemäß einer weiteren Ausführungsform kann der Materialbunker eine Mittelklappe aufweist, die sich am distalen Ende des Schüttgutförderbereichs des Materialbunkers befindet, und der Materialabweiser kann an der Mittelklappe ausgebildet sein. Das Vorspannelement kann an einer Bodenfläche der Mittelklappe ausgebildet sein. Der Materialabweiser an der Mittelklappe kann ebenfalls mit einem Schutzelement ausgestattet werden. Dadurch werden Beschädigungen am LKW noch besser verhindert.

Gemäß einem weiteren Aspekt der Erfindung kann der Materialabweiser aus einem Material gebildet sein, der aus der Gruppe bestehend aus Gummi, Kunststoff, Stahl und Federstahl ausgewählt ist. Der Materialabweiser kann über ein oder mehr Scharniere an dem Materialbunker befestigt sein. Das oder die Scharniere können mittel Schrauben an dem Materialbunker befestigt sein.

Gemäß einer Ausführungsform kann ein Schutzelement zumindest teilweise an einer oberen Kante des Materialabweisers ausgebildet sein, um den LKW vor einer Beschädigung zu schützen, wenn der LKW vom Straßenfertiger wegfährt. Das Schutzelement kann aus Gummi und Kunststoff gebildet sein. Es kann jedes beliebe Material für das Schutzelement verwendet werden, solange es den LKW nicht beschädigen kann und dennoch verschleißbeständig ist, um eine lange Lebensdauer zu gewährleisten. Das Schutzelement kann einen runden Querschnitt aufweisen. Alternativ kann der Querschnitt des Schutzelements oval oder viereckig sein. Das Schutzelement kann über ein oder mehr Scharniere an dem Materialabweiser befestigt sein. Das oder die Scharniere können mittel Schrauben an dem Materialabweiser befestigt sein. Das Schutzelement ermöglicht einen noch besseren Schutz vor Beschädigungen an dem LKW.

Gemäß einer weiteren Ausführungsform kann die Aussparung in einer Bodenfläche des Materialbunkers ausgebildet sein, um den Materialabweiser darin aufzunehmen, wenn sich der Materialabweiser in der offenen Position befindet. Die Aussparung kann eine Vertiefung oder ein Ausschnitt in der Bodenfläche des Materialbunkers sein, die so beschaffen ist, dass sie das Vorspannelement vollständig darin aufnimmt. Es kann auch eine Halterung an der Bodenfläche des Dreiecksblechs vorgesehen sein, die Vertiefungen aufweist, um das Vorspannelement darin aufzunehmen.

Dadurch ist es möglich, die Mittelklappe und/oder die Dreiecksklappe vollständig zu öffnen (nach unten zu klappen). Dies ermöglicht einen noch besseren Schutz vor Beschädigungen an dem LKW. Ferner ermöglicht diese Ausführungsform einen Schutz des Vorspannelements vor Beschädigung.

Alternativ kann das Vorspannelement an einer Außenseite einer Seitenfläche des Materialbunkers befestigt sein. Auch dadurch kann das Vorspannelement die Mittelklappe und/oder die Dreiecksklappe vollständig öffnen (nach unten klappen).

Gemäß der Erfindung kann die geschlossene bzw. hochgeklappte Position eine Stellung sein, in der der Materialabweiser im Wesentlichen in die Z-Richtung weist, und die offene bzw. nach unten geklappte Position kann eine Stellung sein, in der der Materialabweiser im Wesentlichen in die X-Richtung weist.

Die geschlossene Position kann einen Winkelbereich von einschließlich 60 Grad bis einschließlich 100 Grad einnehmen, und die offene Position kann einen Winkelbereich zwischen 60 Grad bis einschließlich 0 Grad einnehmen. Dies gewährleistet ein sicheres Halten des Schüttguts im Materialbunker.

Gemäß einer Ausführungsform kann der Materialbunker einen ersten Teilbunker und einen zweiten Teilbunker aufweisen, die in der X-Richtung parallel zueinander angeordnet sind und jeweils einen Materialabweiser am distalen Ende aufweisen können. Ferner kann ein weiterer Materialabweiser am distalen Ende des Schüttgutförderbereichs des Materialbunkers vorgesehen sein, die zwischen dem ersten und dem zweiten Teilbunker vorgesehen ist. Durch das Abbringen der Materialabweiser an jedem Element am distalen Ende des Materialbunkers ist es möglich, Schüttgut effektiv zu halten und den Schüttgutverlust zu minimieren.

Der Materialabweiser kann eine Seitenwand aufweisen, die eine Verlängerung Seitenwand des Materialbunkers bildet, um ein seitliches Herausfallen des Schüttguts zu verhindern, wenn sich der Materialbunker in der offenen bzw. nach unten geklappten Position befindet. In der geschlossenen bzw. hochgeklappten Position des Materialabweiser kann der Materialabweiser in einer Aufnahme an der Seitenwand des Materialbunkers untergebracht werden. Alternativ kann die Seitenwand des Materialabweisers in einem Hohlraum, der in der Seitenwand des Materialbunkers ausgebildet ist, untergebracht werden. Durch die Seitenwände kann der Schüttgutverlust minimiert werden.

### Kurze Beschreibung der Zeichnungen

Fig. 1 zeigt eine perspektivische Ansicht eines Teils eines Materialbunkers mit einem Dreiecksblech und einem Materialabweiser, in der sich der Materialabweiser in einer geöffneten bzw. nach unten geklappten Position befindet.
Fig. 2 zeigt eine perspektivische Ansicht des Teils des Materialbunkers mit dem Dreiecksblech und dem Materialabweiser, in der sich der Materialabweiser in einer geschlossenen bzw. hochgeklappten Position befindet.
Fig. 3 zeigt eine Unteransicht des Teils des Materialbunkers mit an Bodenflächen befestigten Vorspannelementen, in der sich der Materialabweiser in einer geöffneten bzw. nach unten geklappten Position befindet.
Fig. 4 zeigt eine Unteransicht des Teils des Materialbunkers mit den an den Bodenflächen befestigten Vorspannelementen, in der sich der Materialabweiser in einer geschlossenen bzw. hochgeklappten Position befindet.
Fig. 5 zeigt eine Unteransicht des Teils des Materialbunkers mit den an den Bodenflächen befestigten Vorspannelementen, in der sich ein Teilbunker des Materialbunkers in einer gekippten Stellung und der Materialabweiser in einer geschlossenen bzw. hochgeklappten Position befinden.
Fig. 6 zeigt eine perspektivische Ansicht eines Straßenfertigers.

### Beschreibung der Ausführungsformen

Im Folgenden werden Ausführungsformen der vorliegenden Erfindung anhand der Figuren näher beschrieben. In der Beschreibung und den Zeichnungen sind gleiche oder entsprechende Komponenten mit den gleichen Bezugszeichen versehen, und ihre Beschreibung wird nicht wiederholt. In den Zeichnungen können einige Konfigurationen aus Gründen der einfacheren Beschreibung weggelassen oder vereinfacht dargestellt sein.

In den Ausführungsformen geben eine X-Achse, eine Y-Achse und eine Z-Achse eines kartesischen XYZ-Koordinatensystems jeweils eine Längsrichtung X, eine Breitenrichtung Y und eine Höhenrichtung Z an.

Figur 6 zeigt eine Baumaschine 100, die ein Straßenfertiger zur Herstellung einer Einbauschicht, z.B. Asphaltschicht, auf einem Untergrund, z.B. einer Straße. Der Straßenfertiger 1 weist in Fahrtrichtung R vorne einen Materialbunker 10 auf, aus welchem entgegen der Fahrtrichtung R des Straßenfertigers 100 über einen Schüttgutförderbereich ein darin aufgenommenes Schüttgut zu einer Einbaubohle des Straßenfertigers 100 transportiert wird. Der Schüttgutförderbereich ist innerhalb eines Chassis 12 des Straßenfertigers 100 angeordnet und weist ein Kratzerband 13 auf, wie in Fig. 6 gezeigt. Die Baumaschine 100 kann auch ein Beschickungsfahrzeug für einen Straßenfertiger sein.

Der Materialbunker 10 weist zwei Teilbunker 3, 4, die sich entlang der Längsrichtung X erstrecken und das Kratzerband 13 dazwischen aufnehmen, und Seitenwände 10c auf. Am proximalen Ende 10a des Materialbunkers 10 befindet sich eine Fahrerkabine, von der aus der Straßenfertiger 100 bedient wird

Am distalen Ende 10b des Materialbunkers 10 ist an jedem Teilbunker 3, 4 eine Teilbunkerklappe 5 mit einem Materialabweiser 20 vorgesehen. Am distalen Ende des Kratzerbandes 13 ist ferner eine Mittelklappe 6 ausgebildet, siehe beispielsweise Fig. 5, die ebenfalls einen Materialabweiser 20 aufweist.

Während des Beschickungsvorgangs wird der LKW mithilfe von Abdruckrollen bzw. -balken 14 durch den Straßenfertiger 100, die in Fig. 6 gezeigt sind, geschoben. An diesen Abdruckrollen 14 dockt der LKW am Straßenfertiger 100 an. Wenn der LKW nicht am Straßenfertiger 100 angedockt ist, sind der oder die Materialabweiser 20 bei der aktiv geklappten Ausführung nach unten geklappt. Der Begriff "nach unten geklappt" bedeutet, dass der oder die Materialabweiser 20 nach vorne in Fahrtrichtung R geklappt werden, sodass sie sich im Wesentlichen horizontal in die Längsrichtung X erstrecken. Der oder die Materialabweiser 20 befinden sich dann in einem geöffneten Zustand.

Sobald der LKW andockt, wird der oder werden die Materialabweiser 20 bei der aktiv geklappten Ausführung nach oben geklappt, um Materialverlust zu verhindern. Der Begriff "nach oben geklappt" bedeutet, dass der oder die Materialabweiser 20 in einer Richtung orthogonal zur Fahrtrichtung R aufgestellt werden, sodass sie sich im Wesentlichen vertikal in die Höhenrichtung Z erstrecken. Der oder die Materialabweiser 20 befinden sich dann in einem geschlossenen Zustand.

Wenn der LKW vom Straßenfertiger wegfährt und die Reifen des LKWs nicht mehr an dem Abdruckbalken anliegen, klappt der oder klappen die Materialabweiser 20 bei der aktiv geklappten Ausführung wieder nach unten, um Beschädigungen am Materialabweiser und am LKW beim Herausfahren zu vermeiden.

In der passiven Ausführung ist der Materialabweiser grundsätzlich durch das Vorspannelement im geschlossenen Zustand gehalten und kann durch Kontakt mit der gekippten Mulde des wegfahrenden LKWs weggedrückt bzw. nach vorne geklappt werden.

Fig. 1 zeigt eine perspektivische Ansicht eines Teils des Straßenfertigers 100. In der Figur ist die Seitenklappe 5 in Form eines Dreiecksblechs ausgebildet, an dessen Ende sich der Materialabweiser 20 befindet. Der Materialabweiser 20 weist, wie in diesem Beispiel gezeigt, ein Schutzelement 7 mit einem runden Querschnitt auf, das an einer oberen Kante 20a des Materialabweisers 20 befestigt ist. Durch den klappbaren Materialabweiser 20 wird eine Beschädigung des Materialabweisers und des LKWs beim Wegfahren verhindert, wobei das Schutzelement 7 einen zusätzlichen Schutz für den LKW bildet.

In Fig. 1 ist der Materialabweiser 20 in einem geöffneten Zustand dargestellt, in dem sowohl das Dreiecksblech 5 als auch der Materialabweiser 20 nach vorne geklappt sind, während in Fig. 2 der Materialabweiser 20 in einem geschlossenen Zustand dargestellt ist, in dem sowohl das Dreiecksblech 5 als auch der Materialabweiser 20 hochgeklappt sind, um das Schüttgut sicher zu halten. Wie in Fig. 2 gezeigt, ist das Dreiecksblech 5 mithilfe von Scharnieren 15 an dem Teilbunker 4 befestigt. Der Materialabweiser 20 ist über ein oder mehrere Scharniere am am Dreiecksblech 5 oder der Mittelklappe 6 befestigt.

Fig. 3 zeigt eine Unteransicht des Teils des Materialbunkers 10 mit Vorspannelementen 30, die jeweils an einer Bodenfläche 5a des Dreiecksblechs 5 und an einer Bodenfläche 6a der Mittelklappe 6 befestigten sind. In Fig. 3 befindet sich der Materialabweiser 20 in einem nach unten geklappten bzw. geöffneten Zustand. Das Vorspannelement 30 ist ein Federelement 33, das den Materialabweiser 20 in der hochgeklappten Position vorgespannt hält. Das Federelement 33 ist z.B. eine Gasfeder oder eine Torsionsfeder oder dergleichen.

Um das Federelement 33 zu schützen und es zu ermöglichen, dass das Dreiecksblech 5 vollständig nach vorne geklappt werden kann, ist in einer Bodenfläche 8 des Materialbunkers 10 eine Aussparung 11 in Form einer Vertiefung oder eines Ausschnitts ausgebildet, wie in Fig. 5 gezeigt.

Fig. 4 zeigt eine Unteransicht des Teils des Materialbunkers 10 mit den Vorspannelementen 30, die jeweils an der Bodenfläche 5a des Dreiecksblechs 5 und an der Bodenfläche 6a der Mittelklappe 6 befestigten sind. In Fig. 4 befindet sich der Materialabweiser 20 in einem hochgeklappten bzw. geschlossenen Zustand.

Fig. 5 zeigt eine Unteransicht des Teils des Materialbunkers 10 mit den an den Bodenflächen 5a, 6a befestigten Vorspannelementen 30, in der sich der Materialabweiser 20 in dem hochgeklappten bzw. vorgespannten Zustand befindet. In dieser Position wird das Schüttgut sicher gehalten und ein Herausfallen des Schüttguts weitgehend verhindert.

Anstelle von Federelementen kann auch eine aktive hydraulische oder elektrische Verstellung, wie beispielsweise ein Hydraulikzylinder (nicht dargestellt) verwendet werden, die an den gleichen Positionen wie die Federelemente angebracht wird.

Es sollte verstanden werden, dass die hier offenbarte Ausführungsform in jeder Hinsicht der Veranschaulichung dient und nicht einschränkend ist. Der Umfang der vorliegenden Erfindung wird durch die Begriffe der Ansprüche und nicht durch die obige Beschreibung definiert und soll alle Änderungen innerhalb des Umfangs und der Bedeutung umfassen, die den Begriffen der Ansprüche entsprechen.

### Bezugszeichenliste

- 100: Baumaschine
- 10: Materialbunker
- 10a: Proximales Ende
- 10b: Distales Ende
- 10c: Seitenwand
- 20: Materialabweiser
- 20a: Obere Kante
- 30: Vorspannelement
- 33: Federelement
- 3: Erster Teilbunker
- 4: Zweiter Teilbunker
- 5: Dreiecksblech
- 5a: Bodenfläche des Dreiecksblechs
- 6: Mittelklappe
- 6a: Bodenfläche der Mittelklappe
- 7: Schutzelement
- 8: Bodenfläche des Materialbunkers
- 11: Aussparung
- 12: Chassis
- 13: Kratzerband
- 14: Abdruckrolle
- 15: Scharnier

## Patentansprüche

1. Baumaschine (100), die ein Straßenfertiger oder ein Beschickungsfahrzeug für einen Straßenfertiger ist, wobei die Baumaschine (100) ein XYZ-Koordinatensystem definiert, in dem eine Längsrichtung der Baumaschine (100) eine X-Richtung, eine Breitenrichtung der Baumaschine (100) eine Y-Richtung und eine Höhenrichtung der Baumaschine (100) eine Z-Richtung ist, und einen Materialbunker (10) zur Aufnahme von Schüttgut umfasst, wobei der Materialbunker (10) aufweist:
ein proximales Ende (10a) und ein distales Ende (10b);
einen Materialabweiser (20), der an dem distalen Ende (10b) des Materialbunkers (10) derart ausgebildet ist, dass er zwischen einer geschlossenen Position und einer offenen Position klappbar ist; und
ein Vorspannelement (30), das den Materialabweiser (20) mit einer in Richtung auf die geschlossene Position gerichteten Vorspannkraft beaufschlagt.

2. Baumaschine (100) gemäß Anspruch 1, wobei der Materialbunker (10) ein Dreiecksblech (5) aufweist, das am distalen Ende (10b) des Materialbunkers (10) vorgesehen ist, und der Materialabweiser (20) an dem Dreiecksblech (5) befestigt ist.

3. Baumaschine (100) gemäß Anspruch 2, wobei das Vorspannelement (30) an einer Bodenfläche (5a) des Dreiecksblechs (5) ausgebildet ist.

4. Baumaschine (100) gemäß einem der vorangehenden Ansprüche, wobei der Materialbunker (10) eine Mittelklappe (6) aufweist, die sich am distalen Ende (10b) des Materialbunkers (10) befindet, und der Materialabweiser (20) an der Mittelklappe (6) ausgebildet ist.

5. Baumaschine (100) gemäß Anspruch 4, wobei das Vorspannelement (30) an einer Bodenfläche (6a) der Mittelklappe (6) ausgebildet ist.

6. Baumaschine (100) gemäß einem der vorangehenden Ansprüche, wobei der Materialabweiser (20) aus einem Material gebildet ist, der aus der Gruppe bestehend aus Gummi, Kunststoff, Stahl und Federstahl ausgewählt ist.

7. Baumaschine (100) gemäß einem der vorangehenden Ansprüche, wobei ein Schutzelement (7) zumindest teilweise an einer oberen Kante (20a) des Materialabweisers (20) ausgebildet ist.

8. Baumaschine (100) gemäß einem der vorangehenden Ansprüche, wobei das Vorspannelement (30) ein Federelement (33) ist, das den Materialabweiser (20) in einer geschlossenen Position vorgespannt hält.

9. Baumaschine (100) gemäß einem der vorangehenden Ansprüche, wobei eine Aussparung (11) in einer Bodenfläche (8) des Materialbunkers (10) ausgebildet ist, um den Materialabweiser (20) darin aufzunehmen, wenn sich der Materialabweiser (20) in der offenen Position befindet.

10. Baumaschine (100) gemäß Anspruch 9, wobei die Aussparung (11) ein Ausschnitt oder eine Vertiefung in der Bodenfläche (8) ist.

11. Baumaschine (100) gemäß einem der vorangehenden Ansprüche, wobei die geschlossene Position eine Stellung ist, in der der Materialabweiser (20) im Wesentlichen in die Z-Richtung weist, und die offene Position eine Stellung ist, in der der Materialabweiser (20) im Wesentlichen in die X-Richtung weist.

12. Baumaschine (100) gemäß Anspruch 11, wobei die geschlossene Position einen Winkelbereich von einschließlich 60 Grad bis einschließlich 100 Grad einnimmt, und die offene Position einen Winkelbereich zwischen 60 Gad bis einschließlich 0 Grad einnimmt.

13. Baumaschine (100) gemäß einem der vorangehenden Ansprüche, wobei der Materialbunker (10) einen ersten Teilbunker (3) und einen zweiten Teilbunker (4) aufweist, die in der X-Richtung parallel zueinander angeordnet sind und jeweils einen Materialabweiser (20) am distalen Ende (10b) davon aufweisen.

14. Baumaschine (100) gemäß Anspruch 1, wobei das Vorspannelement (30) eine aktive hydraulische oder elektrische Verstellung ist, die den Materialabweiser (20) in einer geschlossenen Position vorgespannt hält.
